# EUROPÄISCHE PATENTSCHRIFT

(11) **EP 0 122 465 B1**
(45) Veröffentlichungstag und Bekanntmachung des Hinweises auf die Patenterteilung: **09.11.1988**
(21) Anmeldenummer: 84102791.5
(22) Anmeldetag: 14.03.1984
(51) Int. Cl.: H01H 23/06

(54) **Elektrischer Schalter oder Taster mit zwei grossflächigen Betätigungswippen**
Electrical switch or key switch with two actuating large area rockers
Commutateur électrique ou bouton poussoir contenant deux bascules à grande surface

(30) Priorität: 17.03.1983 DE 3309593
(43) Veröffentlichungstag der Anmeldung: 24.10.1984
(73) Patentinhaber: Asea Brown Boveri Aktiengesellschaft, 68309 Mannheim (DE)
(72) Erfinder: Schulte-Lippern, Günter, D-5880 Lüdenscheid (DE)
(74) Vertreter: Rupprecht, Klaus, Dipl.-Ing.

(56) Entgegenhaltungen:
- DE-A- 2 749 829
- DE-B- 1 490 050
- DE-B- 1 590 126
- DE-U- 6 910 590

## Beschreibung

Die Erfindung betrifft einen elektrischen Schalter oder Taster der im Oberbegriff des Anspruchs 1 genannten Art.

Für gewisse Anwendungen sind Schalter erforderlich, die gegen das Eindringen von Wasser geschützt sind. Wasserdichte Schalter sind sowohl mit einer Betätigungswippe, z.B. in der Ausführung als sogenannter Ausschalter als auch mit zwei Betätigungswippen, z.B. in der Ausführung als sogenannter Serienschalter oder doppelte Wechselschalter bekannt.

Aus der DE-A-2 749 829 ist ein elektrischer Schalter mit zwei großflächigen Betätigungswippen bekannt, dessen im Innenraum eines Gehäuses untergebrachtes Schaltgerät im wesentlichen mittels einer Membran gegenüber dem Eindrigen von Wasser geschützt ist. Ein äußerer Bereich der Membran ist zwischen einem Gehäuseunterteil und einem Behäuseoberteil festgelegt, wohingegen ein innerer Bereich Schaltwippen des Schaltgeräts haubenartig überkragt. Bei diesem bekannten Schalter ist nachteilig, daß die Membran nicht als geschlossene Fläche ausgebildet ist. Die Membran weist, nämlich kreisförmige Löcher auf, welche erst nach erfolgtem Durchgriff von an den Betätigungswippen angeformten und in Versenköffnungen der Schaltwippen eingreifenden Versenkstiften geschlossen werden. Bei dieser Ausgestaltung ist das Eindringen von Feuchtigkeit in das Schaltgerät noch möglich, insbesondere da die Ränder der Membranlöcher und die Außenseiten der Versenkstifte gegeneinander beweglich sind. Auch ist die dortige Membran nicht elastisch ausgebildet. Dies hat zur Folge, daß eine gegenseitige über die Membran wirkende Beeeinflussung der durch die jeweiligen Betätigungswippen ausgelösten Schaltstellungen des Schaltgeräts nicht auszuschließen ist.

Der Erfindung liegt daher die Aufgabe zugrunde, unter Vermeidung obiger Nachteile einen wasserdichten Schalter oder Taster mit zwei großflächigen Betätigungswippen anzugeben, bei welchem zwei voneinander unabhängige Schaltfunktionen ausgeführt werden können.

Diese Aufgabe wird durch einen Schalter mit den Merkmalen das Anspruchs 1 gelöst.

Ausgestaltungen sind in den Untersprüchen angegeben.

Die Erfindung hat den Vorteil, daß mit einer einzigen, eine geschlossen Fläche aufweisenden Membran, die das gesamte Schaltgerät abdeckt, die erforderliche Wasserdichtigkeit gewährleistet ist und trotzdem zwei voneinander unabhängige Schaltfunktionen ausgeführt werden können.

Die vorgeschlagene Lösung mit Zapfen, die auf die üblichen Schaltwippen aufgerastet werden, hat den Vorteil, daß Schaltgeräte aus der Serienproduktion verwendent werden können. Bei hohen Stückzahlen kann aber auch die Herstellung von Zapfen und Schaltwippe in einem Teil zweckmäßbig sein.

Ein Ausführungsbeispiel ist in der Zeichnung dargestellt und wird nachstehend beschrieben.

Es zeigen:
Fig. 1 Schnitt durch die Betätigungs- und Abdichtungseinrichtungen zu einem wasserdichten Serienschalter mit zwei großflächigen Betätigungswippen,
Fig. 2 eine der beiden großflächigen. Betätigungswippen in der Seitenansicht,
Fig. 3 Betätigungswippe mit Blick auf die Betätigungsfläche.
Fig. 4 Dichtungsmembrane,
Fig. 5 Schnitt A-B durch die Dichtungsmembrane.

Fig. 1 zeigt ein Gehäuseunterteil 1 für ein Schaltgerät (z.B. Serienschalter) 12, von dem nur eine von zwei Schaltwippen 5 dargestellt ist, einen Gehäusedeckel 2, eine der beiden großflächigen Betätigungswippen 3, eine Membran 4 und einen der beiden Zapfen 6, die auf die Schaltwippen 5 aufgesteckt und mittels Rastnasen 7 befestigt sind. Die Schaltwippe 5 und der Zapfen 6 müssen nicht, wie dargestellt, als zusammensteckbare Teile hergestellt werden, sondern können auch aus einem Teil bestehen.

Die Membran 4 deckt das Schaltgerät 12 einschließlich Schaltwippen 5 nebst Zapfen 6 ab und ist zwischen Gehäuseunterteil 1 und Gehäusedeckel 2 eingelegt.

Die Betätigungswippen 3 weisen je eine gebelförmige Lagerung 10 (in Fig. 2 dargestellt) und zwei auffedernde Raststege 8 auf. Mittels der auffedernden Raststege 8 werden die Betätigungswippen 3 auf die Zapfen 6 aufgerastet, so daß eine formschlüssige Verbindung zwischen Betätigungswippen 3, Membran 4, Zapfen 6 und Schaltwippen 5 entsteht. Die Betätigungswippen 3 sind außerdem mit ihrer gabelförmigen Lagerung 10 auf Lagerzapfen 13 (Fig. 2) des Gehäusedeckels 2 aufgesteckt. Die am Gehäusedeckel 2 angeformten Lagerzapfen 13 sind in dem Schnittbild der Fig. 1 nicht zu sehen. Sie liegen auf der gleichen theoretischen Achse 9 wie die Schaltwippenlagerung 5.1.

Fig. 2 zeigt eine Seitenansicht einer der Betätigungswippen 3, an deren Außenwand 11 die gabelförmige Lagerung 10 angeordnet ist. Die auffedernden Raststege 8 sind im Mittenbereich der Unterseite jeder Betätigungswippe 3 angeordnet. An dem der jeweils benachbarten Betätigungswippe 3 zugekehrten Rand ist mit einer geringen Erhöhung eine erste Berührungsfläche 3.1 angeformt. Damit wird eine reibungsarme Berührung der Betätigungswippen 3 erreicht.

Fig. 3 zeigt die Frontansicht einer Betätigungswippe 3, die um die Achse 9 bewegt werden kann. Außer der ersten Berührungsfläche 3.1 an der einer benachbarten Berührungswippe 3 zugekehrten Randseite ist auf der dem Gehäusedeckel 2 zugekehrten, in Fig. 2 dargestellten. Außenwand 11 im Bereich der Lagerung 10 eine zweite Berührungsfläche 3.2 vorgesehen.

Die Membran 4 ist in Fig. 4 in der Frontansicht und in Fig. 5 im Schnitt längs der Schnittlinie A-B (siehe Fig. 4) dargestellt. Die Membran 4 muß entsprechend geformt und ausreichend elastisch sein, um die Funktion des Schaltgerätes 12 nicht zu beeinträchtigen.

Hierdurch wird sichergestellt, daß sich die Membran 4 bei unterschiedlichen Wippstellungen der beiden Betätigungswippen 3 etwas verwinden kann. Eine gegenseitige über die Membran wirkende Beeinflussung der durch die jeweiligen Betätigungswippen 3 ausgelösten Schaltstellungen des Schaltgerätes 12 ist damit weitgehend ausgeschlossen.

Den Fig. 4 und 5 ist zu entnehmen, daß die Membran 4 in einem inneren Bereich 4.3 dünner ausgeführt ist, als in einem äußeren Bereich 4.2. Mit dem dickeren äußerem Bereich 4.2 liegt die Membran 4 zwischen den Berührungsflächen des Gehäuseunterteils 1 und des Gehäusedeckels 2. Mittels eines Wulstes 4.1 am Rand des äußeren Bereichs 4.2 wird die Membran 4 in Aussparungen des Gehäusedeckels 2 geführt. Im äußeren Bereich 4.2 sind außerdem Löcher 4.4 vorgesehen, durch welche Schrauben zur Befestigung des Gehäusedeckels 2 auf dem Gehäuseunterteil 1 geführt werden. Im Bereich der Löcher 4.4 sind sowohl am Gehäuseunterteil 1 als auch am Gehäusedeckel 2 Auflageflächen vorgeshen, so daß durch Pressung der Membran 4 auch im Bereich der Schraubendurchführung Waserdichtigkeit erreicht wird.

Der dünnwandige innere Bereich 4.3 ist haubenförmig mit Höckern 4.5 entsprechend der Form der Zapfen 6 ausgeführt. Der haubenförmige innre Bereich 4.3 ist etwas höher ausgeführt als der Höhe der Schaltwippen 5 mit Zapfen 6 entspricht. Erst nach dem Aufschnappen der Betätigungswippen 3 liegt die Membran 4 im Bereich der Höcker 4.5 direkt an den Zapfen 6 an. Die obere Kante 4.6 des haubenförmigen inneren Bereichs 4.3 steht dann im Vergleich zur oberen Kante der Schaltwippen 5 etwas über. Damit wird ein ausreichender Raum für die Bewegung der Schaltwippen 5 geschaffen. Dies ist der Darstellung in Fig. 1 zu entnehmen.

## Patentansprüche

1. Elektrischer Schalter oder Taster (3), der in einem Gehäuse mit Gehäuseunterteil (1) und Gehäusedeckel (2) ein Schaltgerät (12) mit zwei Schaltwippen (5) aufweist, die mit zwei großflächigen Betätigungswippen (3) verbunden sind, sowie mit einer zwischen Gehäuseunterteil (1) und Gehäusedeckel (2) zwischengelegten, den Innenraum des Gehäuseunterteils (1) durchgehend überspannenden Membran (4), an welcher ein die zwei Schaltwippen (5) des Schaltgeräts (12) haubenförmig überkragender innerer Bereich (4.3) dünner als ein zwischen den Berührungsflachen des Gehäuseunterteils (1) und des Gehäusedeckels (2) festgeklemmter äußerer Bereich (4.2) ausgebildet ist, dadurch gekennzeichnet, daß Zapfen (6) mittels Rastnasen (7) auf die Schaltwippen (5) aufgesteckt sind, daß der innere Bereich (4.3) der Membran (4) elastisch ausgebildet ist und eine geschlossene Fläche darstellt, welche ihrerseits an die Außenkontur der Zapfen (6) angepaßte Höcker (4.5) aufweist und daß an die Betätigungswippen (3) im Mittenbereich der zum Schaltgerät (12) weisenden Unterseite paarig gegenüberliegende auffedernde Raststege (8) angeformt sind, mittels derer die Betätigungswippen (3) bei gleichzeitiger Zwischenlage und Festklemmung der Höcker (4.5) der Membran (4) auf die Zapfen (6) aufgerastet sind.

2. Elektrischer Schalter oder Taster nach Anspruch 1, dadurch gekennzeichnet, daß die Betätigungswippen (3) jeweils an einer Außenwand (11) eine gabelförmige Lagerung (10) aufweisen, mittels derer sie auf Lagerzapfen (13) des Gehäusedeckels (2) schwenkbar aufgesteckt sind.

3. Elektrischer Schalter oder Taster nach Anspruch 1 oder 2, dadurch gekennzeichnet, daß die obere Kante (4.6) des die Schaltwippen (5) nebst Zapfen (6) haubenförmig überkragenden inneren Bereichs (4.3) die obere Kante der Schalterwippen (5) soweit überragt, daß ein ausreichender Raum für Wippbewegung der Schalterwippen (5) geschaffen ist.

## Revendications

1. Interrupteur ou touche (3) électrique comprenant, dans un boïtier avec partie inférieure (1) de boïtier et couvercle (2) de boïtier, un appareil de commutation (12) avec deux bascules de commutation (5) qui sont reliées à deux bacules d'actionnement (3) à grande surface, anisi qu'une membrane (4) intercalée entre la partie inferieure (1) du boïtier et le couvercle (2) du boïtier, recouvrant de façon continue l'espace intérieur de la partie inférieure (1) de boïtier et présentant une zone intérieure (4.3) qui, recouvrant à la mainère d'une coiffe les deux bascules de commutation (5) de l'appareil de commutation (12), et réalisée plus mince qu'une zone extérieure (4.2) serrée entre les surfaces de contact de la partie inférieure (1) du boïtier et du couvercle (2) du boïtier, caractérise en ce que de doigts (6) sont rapportés au moyen de nez d'encliquetage (7) sur les bascules de commutation (5), que la zone intérieure (4.3) de la membrane (4) est réalise élastique et constitue une surface fermée possédant à son tour des bosses (4.5) adaptées au contour extérieur des doigts (6), et que sur les bascules d'actionnement (3), des ailes d'encliquetage (8) elastiques opposées par paires sont formées dans la zone médiane de la face inférieure tournée vers l'appareil de commutation (12), au moyen desquelles les bascules d'actionnement (3) sont encliquetées sur les doigts (6) en intercalant et en serrant en même temps les bosses (4.5) de la membrane (4).

2. Interrupteur ou touche électrique selon la revendication 1, caractérisé en ce que les bascules d'actionnement (3) possèdent sur une paroi extérieure (11) un articulation (10) en forme de fourche, au moyen de laquelle elles sont rappor- tees pivotantes sur des tourillons d'articulation (13) du couvercle (2) du boïtier.

3. Interrupteur ou touche électrique selon la revendication 1 ou 2, caractérisé par le fait que l'arête supérieure (4.6) de la zone intérieure (4.3) qui s'étend en forme de coiffe au-dessus des bascules d'actionnement avec leurs doigts dépasse le bord supérieure des bascules d'actionnement (5) à tel points qu'un espace suffisant pour le mouvement des bascules d'actionnement (5) soit créé.

## Claims

1. Electric switch or button (3), which has, in a housing with lower housing part (1) and housing cover (2), a switching device (12) with two switching rockers (5), which are connected to two large- area operating rockers (3), as well as with a diaphragm (4), which is inserted between lower housing part (1) and housing cover (2), spans continuously the inner space of the lower housing part (1) on which an inner region (4.3), projecting in the shape of a shroud over the two switching rockers (5) of the switching device (12) is made thinner than an outer region (4.2), clamped between the contact areas of the lower housing part (1) and the housing cover (2), characterized in that lugs (6) are plugged onto the switching rockers (5) by means of catches (7), in that the inner region (4.3) of the diaphragm (4) is made flexible and is an uninterrupted surface which for its part has protuberances (4.5) adapted to the outer contour of the lugs (6), and in that pairs of opposite springing-back catch arms (8) are formed on the operating rockers (3) in the middle region of the underside facing the switching device (12), by means of which arms the operating rockers (3) are clipped onto the lugs (6) at the same time as the protuberances (4.5) of the diaphragm (4) are held clamped in between.

2. Electric switch or button according to Claim 1, characterized in that the operating rockers (3) have in each case on an outer wall (11) a forkshaped bearing (10), by means of which they are pivotally plugged onto bearing journals (13) of the housing cover (2).

3. Electric switch or button according to Claim 1 or 2, characterized in that the upper edge (4.6) of the inner region (4.3), projecting in the shape of a shroud over the switching rockers (5) and lugs (6), protrudes far enough beyond the upper edge of the switching rockers (5) for an adequate space to be created for the rocking movement of the switching rockers (5).
